# EUROPÄISCHE PATENTANMELDUNG

(11) **EP 4 650 075 A1**
(43) Veröffentlichungstag der Anmeldung: **19.11.2025**
(21) Anmeldenummer: 24176093.3
(22) Anmeldetag: 15.05.2024
(51) Int. Cl.: B21D 1/02, B21D 3/05, B21F 1/02

(54) **VORRICHTUNG ZUM RICHTEN VON METALLPROFILEN**

(71) Anmelder: Big Jurij GmbH, 76297 Stutensee (DE)
(72) Erfinder: Geißert, Christian, DE-76297 Stutensee (DE); Nagel, Michael, DE-76297 Stutensee (DE); Reinschmidt, Donat, DE-76297 Stutensee (DE)
(74) Vertreter: mepat Patentanwälte

(57) **Zusammenfassung**

Die vorliegende Erfindung stellt eine Vorrichtung (1) zum Richten von länglichen Metallprofilen bereit. Sie hat entlang einer horizontalen Durchlaufrichtung (D) für die zu richtenden Metallprofile zumindest drei untere Stützrollen (10) und zumindest zwei obere Richtrollen (20), die in Durchlaufrichtung (D) zu den unteren Stützrollen (10) versetzt angeordnet sind, wobei jede obere Richtrolle (20) orthogonal zu der Durchlaufrichtung (D) verstellbar ist. Vorteilhaft weist jede untere Stützrolle (10) und jede obere Richtrolle (20) parallel zur Durchlaufrichtung (D) zumindest zwei umfängliche Führungsnuten (11, 12, 13) mit unterschiedlichen Nutbreiten (a, b, c) auf, die zur Führung unterschiedlicher länglicher Metallprofile ausgebildet sind. Ihr Querschnitt hat eine kürzere Dickenabmessung und eine längere Breitenabmessung, wobei sich die länglichen Metallprofile zumindest hinsichtlich der Dickenabmessung unterscheiden. Jede Nutbreite (a, b, c) entspricht einer der unterschiedlichen Dickenabmessungen der länglichen Metallprofile, und der Richtabstand zwischen den verstellbaren oberen Richtrollen (20) und den unteren Stützrollen (10) ist an die Breitenabmessung der länglichen Metallprofile anpassbar.

## Beschreibung

Die Erfindung betrifft eine Vorrichtung zum Richten von Metallprofilen.

Eine Vorrichtung zum Richten oder eine Richtmaschine ist eine industrielle Maschine, mit der verformte Werkstücke in eine exakte Form gebracht werden. Richten ist ein dem Biegen ähnliches Umformverfahren, dient aber dazu, die Maßhaltigkeit des Werkstücks zu verbessern. Verkrümmte Metallprofile, wie z. B. Rund- oder Kantprofilstangen, können durch Richten in Richtmaschinen geradegebogen werden. Vorrichtungen dafür umfassen versetzt entlang einer Durchlaufrichtung angeordnete Rollen, zwischen denen das verkrümmte Profil durchläuft, wobei die Rollen das Profil nacheinander in entgegengesetzten Richtungen rechtwinklig zur Durchlaufrichtung plastisch verformen.

Aus EP 4 094 858 A1 ist eine solche Vorrichtung zum Richten von Metallprofilen bekannt, die eine untere, motorisch antreibbare Transportrolle und eine obere, rechtwinklig zu einer horizontalen Profil-Durchlaufrichtung verschiebbare Transportrolle aufweist. In Durchlaufrichtung nach den Transportrollen hat diese Vorrichtung mindestens drei untere, motorisch antreibbare Stützrollen und mindestens zwei dazu versetzte obere rechtwinklig zur Durchlaufrichtung verschiebbare Richtrollen. Zum Verschieben der oberen Transport- und Richtrollen weist die Vorrichtung Einstellmittel auf, die durch ein Einstellgetriebe wirkverbunden um den gleichen Betrag in die gleiche Richtung verschiebbar sind. Dies ermöglicht eine Anpassung der oberen Transportrolle und aller Richtrollen gemeinsam mit einem einzigen Bedienelement an unterschiedlich dicke Profile. Die Vorrichtung gestattet mit dieser Rollenanordnung das Richten von Flachprofilen, die eine Krümmung um eine Krümmungsachse orthogonal zu der Längsachse und zu der Dicke des zu richtenden Profils aufweisen. Ferner kann die Vorrichtung zum Richten von Rundprofilen eingesetzt werden, da jede Stütz-, Richt- und Transportrolle mit einer Rundnut ausgestattet ist.

Mit "Dicke" ist hier eine kürzere Abmessung des zu richtenden Profils orthogonal zu dessen Längsachse gemeint, die der Durchlaufrichtung durch die Vorrichtung entspricht. Die längere Abmessung des zu richtenden Profils orthogonal zu der Längsachse (und zur Dicke) wird vorliegend auch als "Breite" bezeichnet.

Ausgehend von diesem Stand der Technik liegt der Erfindung die Aufgabe zu Grunde, eine Vorrichtung zum Richten von Metallprofilen bereitzustellen, die variabel für verschiedene Profile mit unterschiedlichen Krümmungen einsetzbar ist.

Diese Aufgabe wird durch eine Vorrichtung mit den Merkmalen des Anspruchs 1 gelöst.

Weiterbildungen der Vorrichtung sind in den Unteransprüchen ausgeführt.

Gemäß einer ersten Ausführungsform der erfindungsgemäßen Vorrichtung zum Richten von länglichen Metallprofilen entlang einer horizontalen Durchlaufrichtung hat die Vorrichtung für die zu richtenden Metallprofile zumindest drei untere Stützrollen und zumindest zwei obere Richtrollen. Die oberen Richtrollen sind in Durchlaufrichtung zu den unteren Stützrollen versetzt angeordnet, wobei jede obere Richtrolle orthogonal zu der Durchlaufrichtung verstellbar ist. Erfindungsgemäß weist jede untere Stützrolle und jede obere Richtrolle parallel zur Durchlaufrichtung zumindest zwei umfängliche Führungsnuten mit unterschiedlichen Nutbreiten auf. Diese Führungsnuten sind zur Führung unterschiedlicher länglicher Metallprofile ausgebildet, deren Querschnitt eine kürzere Dickenabmessung und eine längere Breitenabmessung aufweist, wobei sich die länglichen Metallprofile zumindest hinsichtlich der Dickenabmessung unterscheiden. Dabei entspricht jede Nutbreite einer der unterschiedlichen Dickenabmessungen der länglichen Metallprofile, und ein Richtabstand zwischen den verstellbaren oberen Richtrollen und den unteren Stützrollen ist an die Breitenabmessung der länglichen Metallprofile anpassbar.

Dadurch ermöglicht die erfindungsgemäße Vorrichtung das Richten von flachen länglichen Metallprofilen in hochkantiger Richtung, d. h. das Richten von Metallprofilen mit einer Krümmung, deren Krümmungsachse parallel zu der kürzeren Dickenabmessung, bzw. orthogonal zu der Breiten- und Längsabmessung des Metallprofils verläuft.

Eine weitere Ausführungsform der erfindungsgemäßen Vorrichtung sieht vor, dass jede untere Stützrolle und jede obere Richtrolle parallel zur Durchlaufrichtung zumindest drei umfängliche Führungsnuten mit unterschiedlichen Nutbreiten aufweist, sodass die Vorrichtung das Richten flacher länglicher Metallprofile mit drei unterschiedlichen Dicken ermöglicht.

Gemäß einer bevorzugten Ausführungsform der erfindungsgemäßen Vorrichtung sind die zumindest zwei - oder zumindest drei - Führungsnuten Rechtecknuten. Dadurch werden die flachen Metallprofile, die die Stütz- und Richtrollen zum Richten hochkant durchlaufen, sicher seitlich gefasst und beim Richten geführt. Alternativ oder zusätzlich kann vorgesehen sein, dass eine Nuttiefe jeder Führungsnut zumindest der jeweiligen Nutbreite entspricht. Dadurch wird die hochkantige Führung der Metallprofile weiter stabilisiert, was insbesondere bei elastisch biegbaren Metallprofilen vorteilhaft ist. Allerdings ist nicht ausgeschlossen, dass die Nuttiefe auch kleiner als die Nutbreite ausfallen kann.

Nach einer weiteren Ausführungsform der erfindungsgemäßen Vorrichtung weist jede untere Stützrolle und jede obere Richtrolle parallel zur Durchlaufrichtung ferner eine umfängliche V-Nut auf. Diese ist zum Führen länglicher Metallprofile mit einem kreisförmigen oder einem regelmäßig polygonalen Querschnitt ausgebildet. Auf diese Weise lassen sich mit derselben Vorrichtung nicht nur flache Metallprofile mit einer kürzeren Dickenabmessung und einer längeren Breitenabmessung, sondern auch längliche Rund- oder Mehrkantmetallprofile mit einer Querschnittsabmessung richten, d. h. mit gleicher Breiten- und Dickenabmessung.

Diese V-Nut ist gemäß einer weiteren Ausführungsform der erfindungsgemäßen Vorrichtung an einem im Durchmesser vergrößerten Endabsatz neben den zumindest zwei Führungsnuten ausgebildet. Dabei liegt die V-Nut auf einem größeren Durchmesser als die zumindest zwei Führungsnuten, sodass ein Richtabstand zwischen den unteren Stützrollen und den oberen Richtrollen klein genug einstellbar ist, um die länglichen Metallprofile mit kreisförmigem oder regelmäßig polygonalem Querschnitt richten, wenn deren Querschnittsabmessung kleiner ist als die Breitenabmessung der flachen Metallprofile, die mit den Führungsnuten hochkantig gerichtet werden können.

Ferner ist bei einer erfindungsgemäßen Vorrichtung nach noch einer weiteren Ausführungsform jede untere Stützrolle an einer Trägerstruktur gelagert, und jede obere Richtrolle ist an jeweils einem Lagerschlitten gelagert, der in Bezug auf die Trägerstruktur orthogonal zu der Durchlaufrichtung verstellbar ist. Dazu ist jeder Lagerschlitten jeweils über ein Hubgetriebe mit einem Betätigungselement gekoppelt, das an einer mit der Trägerstruktur verbundenen Trägerplatte gelagert ist. Dabei kann ein einziges Betätigungselement mit entsprechenden Getriebemitteln zum gemeinsamen Verstellen aller Lagerschlitten oder bevorzugt jeweils ein Betätigungsmittel für jede obere Richtrolle eingesetzt werden. Damit lassen sich die oberen Richtrollen einzeln justieren, um den Richtabstand zwischen den unteren Stützrollen und den oberen Richtrollen an das jeweilige zu richtende Metallprofil anzupassen und exakt einzustellen.

Nach einer weiteren Ausführungsform ist zumindest eine der unteren Stützrollen der erfindungsgemäßen Vorrichtung motorisch angetrieben, wobei die Vorrichtung einen Antriebsmotor aufweist, der über eine Antriebswelle mit einer ersten der unteren Stützrollen verbunden ist. Die motorisch angetriebene untere Stützrolle fördert das Metallprofil in Durchlaufrichtung zwischen den unteren Stütz- und oberen Richtrollen.

Gemäß einer noch weiteren Ausführungsform weist die erfindungsgemäße Vorrichtung ferner ein Getriebe auf, das die erste untere Stützrolle mit zumindest einer weiteren oder mit allen weiteren unteren Stützrollen koppelt, sodass entweder zumindest zwei, z. B. die erste und die letzte, untere Stützrolle, oder alle unteren Stützrollen motorisch angetrieben sind, um einen gleichmäßigen Durchlauf durch die Vorrichtung bereitzustellen. Besonders vorteilhaft für einen gleichmäßigen Durchlauf ist eine Ausführungsform der erfindungsgemäßen Vorrichtung mit einem Getriebe, das die erste untere Stützrolle mit den weiteren unteren Stützrollen und mit den oberen Richtrollen koppelt, sodass alle unteren Stützrollen und alle oberen Richtrollen motorisch angetrieben sind. Durch das Getriebe lassen sich alle Stütz- und Richtrollen durch einen einzigen Antriebsmotor synchron antreiben.

Das Getriebe, das die erste untere Stützrolle mit den weiteren unteren Stützrollen und mit den oberen Richtrollen koppelt, umfasst nach einer weiteren Ausführungsform der erfindungsgemäßen Vorrichtung zumindest drei erste Zahnräder, die mit den zumindest drei unteren Stützrollen verbunden sind. Weiter weist das Getriebe zumindest zwei zweite Zahnräder auf, die an einer Trägerstruktur gelagert sind und mit jeweils zwei der ersten Zahnräder in Eingriff stehen, sodass eine Zahnradkette aus abwechselnd ersten und zweiten Zahnrädern gebildet ist. Auf diese Weise ist die erste untere Stützrolle, die mit der Antriebswelle des Antriebsmotors verbunden ist, mit den weiteren unteren Stützrollen so gekoppelt, dass alle unteren Stützrollen gleichsinnig drehen. Zur Ankopplung der oberen Richtrollen ist jedes zweite Zahnrad drehfest und koaxial mit jeweils einer ersten Zugmittelscheibe verbunden, die über ein Zugmittel mit einer zweiten Zugmittelscheibe gekoppelt ist, wobei jede der zumindest zwei oberen Richtrollen mit einer der zweiten Zugmittelscheiben verbunden ist. Durch diesen offenen Zugmitteltrieb werden die oberen Richtrollen im gleichen Drehsinn wie die zweiten Zahnräder und damit gegensinnig zu den mit den ersten Zahnrädern verbundenen unteren Stützrollen angetrieben. Und um die Zugmittelspannung beim Verstellen der mit der zweiten Zugmittelscheibe verbundenen oberen Richtrolle orthogonal zu der Durchlaufrichtung aufrechtzuerhalten, wird jedes Zugmittel über zumindest ein Spannrad gelenkt, das an einem Spannhebel gelagert ist, der an der Trägerstruktur befestigt ist.

Bevorzugt sind nach einer weiteren Ausführungsform der erfindungsgemäßen Vorrichtung die Übersetzungsverhältnisse der Zahnradkette und des Zugmitteltriebs, d. h. zwischen ersten und zweiten Zahnrädern und zwischen der ersten und der zweiten Zugmittelscheibe gleich eins, sodass alle unteren Stützrollen und oberen Richtrollen mit der gleichen Drehzahl angetrieben werden. Die Trägerstruktur, an der die zweiten Zahnräder gelagert sind, ist vorzugsweise die Trägerstruktur, an der auch die unteren Stützrollen gelagert sind.

Der Spannhebel ist nach einer bevorzugten Ausführungsform federnd an der Trägerstruktur befestigt und kann in beiden Richtungen vorgespannt werden, wobei der Spannhebel zumindest zwei Aufnahmen zur wahlweisen Lagerung des Spannrads aufweist, um den Hebelarm zwischen der Spannradlagerung und der Befestigung an der Trägerstruktur variieren zu können. Optional kann ferner insbesondere der in Durchlaufrichtung erste Zugmitteltrieb ein zweites Spannrad aufweisen, um die Kettenspannung weiter zu erhöhen und/oder den Umschlingungswinkel der zweiten Zugmittelscheibe zu vergrößern. Der in Durchlaufrichtung erste Zugmitteltrieb ist derjenige, dessen erste Zugmittelscheibe mit demjenigen zweiten Zahnrad verbunden ist, das mit dem ersten Zahnrad der ersten unteren Stützrolle kämmt, die über die Antriebsachse mit dem Antriebsmotor verbunden ist, weshalb am ersten Zugmitteltrieb eine größere Kraft übertragen wird als an den weiteren Zugmitteltrieben.

Nach einer alternativen Ausführungsform des Getriebes der erfindungsgemäßen Vorrichtung kann anstelle des offenen Zugmitteltriebs mit der ersten Zugmittelscheibe an dem zweiten Zahnrad ein gekreuzter Zugmitteltrieb verwendet werden, dessen erste Zugmittelscheibe mit dem ersten Zahnrad verbunden ist, sodass die Umkehrung des Drehsinns für die gegensinnig zu den unteren Stützrollen drehenden oberen Richtrollen durch die Kreuzung des Zugmittels erreicht wird.

Der Zugmitteltrieb kann als Zugmittel einen Riemen, z. B. Zahnriemen, ein Seil, ein Band oder eine Kette sein, wobei die Zugmittelscheiben (und das Spannrad) entsprechend als Riemenscheiben, z. B. Zahnriemenscheiben, Seil-, Bandrollen oder Kettenräder ausgebildet sind. Ein Zahnriemen- oder insbesondere ein Kettentrieb als formschlüssiger Zugmitteltrieb ist dabei bevorzugt, da bei der Bewegungsübertragung kein Schlupf auftritt, und sich die ersten und zweiten Zugmittelscheiben völlig synchron zueinander drehen.

Eine weitere Ausführungsform der erfindungsgemäßen Vorrichtung bezieht sich darauf, jede untere Stützrolle und jede obere Richtrolle als Welle mit einem ersten Wellenende, das die zumindest zwei Führungsnuten aufweist, und einem zweiten Wellenende ausgebildet ist, das ein Antriebswellenende ist. Dabei sind die zumindest zwei Führungsnuten bevorzugt an einem Wellenaufsatz ausgebildet, der drehfest mit dem ersten Wellenende verbunden ist. Die Ausbildung der Führungsnuten - und vorzugsweise auch der zusätzlichen V-Nut - an einem Wellenaufsatz ermöglicht vorteilhaft dessen Austausch zur Wartung oder zum Umrüsten auch ohne Demontage der gesamten Vorrichtung insbesondere der jeweiligen Wellen, da deren Lagerung an Tragstruktur oder Lagerschlitten und antriebseitige Kopplung mit dem Getriebe erhalten bleiben kann.

Nach noch einer weiteren Ausführungsform der erfindungsgemäßen Vorrichtung weist jede Welle einen Richtwellenabsatz mit einer Absatzbreite auf, die zumindest der Breitenabmessung der länglichen Metallprofile entspricht. Dieser Richtwellenabsatz ist zum Richten der flachen Metallprofilen mit längerer Breitenabmessung und kürzerer Dickenabmessung vorgesehen, die eine Krümmung um eine Krümmungsachse parallel zu der längeren Breitenabmessung bzw. orthogonal zu der Längs- und Dickenabmessung aufweisen. Dadurch werden mit einer einzigen Vorrichtung noch mehr Richtmöglichkeiten bereitgestellt, um eine Vielzahl unterschiedlicher länglicher Metallprofile mit unterschiedlichen Krümmungen richten zu können. Der Richtwellenabsatz der Welle jeder Stütz- und Richtrolle ist dabei zwischen zwei Trägerstrukturen gelagert, aus denen einerseits das erste Wellenende und andererseits das Antriebswellenende herausragt.

Weitere Ausführungsformen sowie einige der Vorteile, die mit diesen und weiteren Ausführungsformen verbunden sind, werden durch die nachfolgende ausführliche Beschreibung unter Bezug auf die begleitenden Figuren deutlich und besser verständlich. Gegenstände oder Teile derselben, die im Wesentlichen gleich oder ähnlich sind, können mit denselben Bezugszeichen versehen sein. Die Figuren sind lediglich eine schematische Darstellung von Ausführungsformen resp. Beispielen der Erfindung.

Dabei zeigen:
- **Fig. 1**: eine perspektivische Ansicht eines Ausführungsbeispiels der Vorrichtung,
- **Fig. 2**: eine Querschnittansicht durch die Vorrichtung entlang der Linie I-I aus Fig. 3,
- **Fig. 3**: eine Vorderansicht der Vorrichtung aus Fig. 1,
- **Fig. 4**: eine Rückansicht der Vorrichtung aus Fig. 1,
- **Fig. 5**: eine Seitenansicht einer Stütz- oder Richtrolle der Vorrichtung aus Fig. 1,
- **Fig. 6**: eine Längsschnittansicht der Stütz- oder Richtrolle aus Fig. 5.

Die Erfindung bezieht sich auf eine Vorrichtung zum Richten unterschiedlicher länglicher Metallprofile, die unterschiedliche Krümmungen aufweisen können.

**Figuren 1 bis 4** zeigen eine erfindungsgemäße Vorrichtung 1 zum Richten von länglichen Metallprofilen. Dazu durchlaufen diese die Vorrichtung 1 entlang einer horizontalen Durchlaufrichtung D, die in **Fig. 1** **und** **3** von links nach rechts verlaufend dargestellt ist und in der Rückansicht von **Fig. 4** entsprechend von rechts nach links verläuft. Wie **Fig. 1** zeigt, weist die Vorrichtung 1 entlang der Durchlaufrichtung D fünf untere Stützrollen 10 und vier obere Richtrollen 20 auf, wobei die oberen Richtrollen 20 in Durchlaufrichtung D versetzt zu den unteren Stützrollen 10 angeordnet sind.

Selbstverständlich ist es möglich, dass eine erfindungsgemäße Vorrichtung 1 eine von der dargestellten Ausführungsform abweichende Anzahl an Stützrollen 10 und Richtrollen 20 aufweist, solange die Vorrichtung zumindest zwei Richtrollen 20 aufweist und die Anzahl der Stützrollen 10 um 1 größer ist als die Anzahl der Richtrollen 20.

Bei der in **Fig. 1** **und** **3** gezeigten Vorrichtung 1 werden die unteren Stützrollen 10 für die angegebenen Durchlaufrichtung D im Uhrzeigersinn gedreht und die oberen Richtrollen 20 entgegen dem Uhrzeigersinn.

Die unteren Stützrollen 10 und die oberen Richtrollen 20 werden dabei von einem gemeinsamen Antriebsmotor 2 angetrieben, wobei die unteren Stützrollen 10 und oberen Richtrollen 20 an ihren Antriebswellenenden 19 über ein Getriebe 3 gekoppelt sind, das nachstehend beschrieben wird. Der Antriebsmotor 2 ist zusammen mit einer Steuereinheit 4 zur Betätigung des Antriebsmotors 2 auf einer Basis 5 angeordnet, die auch eine Trägerstruktur 6 für die Stützrollen 10 und die Richtrollen 20 trägt.

Jede untere Stützrolle 10 und jede obere Richtrolle 20 hat an dem anderen, von dem Antriebswellenende 19 abgewandt liegenden Wellenende 17 parallel zur Durchlaufrichtung D mehrere umfängliche Führungsnuten, von denen in **Fig. 1** jeweils nur zwei Führungsnuten 12, 13 an den unteren Stützrollen 10 und zwei Führungsnuten 12, 13 an den oberen Richtrollen 20 zu sehen sind. Der Übersichtlichkeit wegen sind dort nur an jeweils einer der Stützrollen 10 und einer der Richtrollen 20 die Führungsnuten 12, 13 bezeichnet. Vorliegend sind die Stützrollen 10 und die Richtrollen 20 der Vorrichtung 1 identisch gestaltet. Grundsätzlich ist es aber auch möglich, dass die Stütz- und Richtrollen lediglich hinsichtlich der Führungsnuten am freien Wellenende 17 identisch gestaltet sind.

In **Fig. 5 und 6** ist eine Stützrolle 10 bzw. eine Richtrolle 20 am freien Wellenende 17 vergrößert dargestellt. Hier ist zu sehen, dass jede Stützrolle 10 bzw. Richtrolle 20 drei Führungsnuten 11, 12, 13 mit unterschiedlichen Nutbreiten a, b, c aufweist. Damit können zwischen den unteren Stützrollen 10 und den oberen Richtrollen 20 in den Führungsnuten 11, 12, 13 unterschiedlich dicke längliche Metallprofile hochkant geführt und beim Durchlaufen der Vorrichtung 1 gerichtet werden. Denn die Nutbreiten a, b, c der Führungsnuten 11, 12, 13 sind so bemessen, dass sie unterschiedlichen Dickenabmessungen der länglichen Metallprofile entsprechen, deren Querschnitt eine kürzere Dickenabmessung und eine längere Breitenabmessung aufweist. Zur Anpassung eines Richtabstands zwischen den unteren Stützrollen 10 und den oberen Richtrollen 20 an die Breitenabmessung der länglichen Metallprofile können die oberen Richtrollen 20 orthogonal zu der Durchlaufrichtung D verstellt werden. Damit lassen sich auch längliche Metallprofile richten, die eine Krümmung um eine Krümmungsachse aufweisen, die parallel zu der kürzeren Dickenabmessung, bzw. orthogonal längere Breiten- und Längenabmessung verläuft.

In **Fig. 5 und 6** ist ferner erkennbar, dass die Führungsnuten 11, 12, 13 als Rechtecknuten ausgeführt sind, deren Nuttiefe t größer ist als die Nutbreite c der breitesten Führungnut 13. So werden die hochkantigen Metallprofile beim Richten stabil geführt. Ferner sind die Nutwände, die die Führungsnuten 11, 12, 13 seitlich begrenzen, angefast, um das Einführen der Metallprofile zu erleichtern. Ferner sind die Führungsnuten 11, 12, 13 mit aufsteigender Nutbreite von außen nach innen nebeneinander an der Stützrolle 10 bzw. Richtrolle 20 angeordnet, um das Auffinden der passenden Führungsnut 11, 12, 13 beim Einführen des Metallprofils weiter zu erleichtern. Außen bezeichnet hierbei die von der Vorrichtung 1 wegweisende Richtung der Stützrolle 10 bzw. Richtrolle 20. D. h., dass vorliegend die Führungsnut 11 mit der geringsten Nutbreite a weiter außen, die breiteste Führungsnut 13 weiter innen und die Führungsnut 12 mit der mittleren Nutbreite b dazwischen angeordnet sind. Selbstverständlich ist aber eine davon abweichende Anordnung der Führungsnuten auch möglich.

Zusätzlich und parallel zu den Führungsnuten 11, 12, 13 zum hochkantigen Richten von flachen länglichen Metallprofilen weist jede untere Stützrolle 10 und jede obere Richtrolle 20 eine umfängliche V-Nut 14 auf. Diese ermöglicht das Führen und Richten länglicher Metallprofile, die einen kreisförmigen oder einen regelmäßig polygonalen, z. B. quadratischen Querschnitt haben. D. h., die V-Nut 14 der Stütz- und Richtrollen 10 ist zum Richten von Metallprofilen mit einer Querschnittsabmessung vorgesehen, die in Breiten- und Dickenrichtung gleich ist. Vorliegend liegt der Nutwinkel δ der V-Nut 14 bei 90°, um vor allem Rundprofile und Vierkantprofile mit quadratischem Querschnitt richten zu können. Ferner ist damit das Richten von Mehrkantprofilen möglich, bei denen zwei (nicht benachbarte) Seitenflächen im rechten Winkel zueinanderstehen, wie z. B. Achtkantprofile, und die sich daher in der rechtwinkligen V-Nut 14 führen lassen. Zum Richten von Metallprofilen mit anderen Querschnitten kann die V-Nut 14 alternativ einen anderen Nutwinkel δ als 90° aufweisen, oder die Stützrollen 10 und Richtrollen 20 können eine weitere V-Nut oder mehrere V-Nuten mit unterschiedlichen Nutwinkeln δ aufweisen. Dabei ist die V-Nut 14 neben den drei Führungsnuten 11, 12, 13 an einem scheibenartigen, im Durchmesser vergrößerten Endabsatz 15 ausgebildet, der die Stützrolle 10 bzw. Richtrolle 20 nach außen abschließt.

Durch den scheibenartigen Endabsatz 15 liegt die V-Nut 14 auf einem größeren Durchmesser als die drei Führungsnuten 11, 12, 13, sodass ein Richtabstand zwischen den unteren Stützrollen 10 und den oberen Richtrollen 20 ausreichend klein für die Querschnittsabmessung z. B. eines Rund- oder regelmäßigen Mehrkantprofils ist. Direkt neben dem scheibenartigen Endabsatz 15 befindet sich die Führungsnut 11 mit der kleinsten Nutbreite a, sodass der Endabsatz 15 zusätzlich eine stabile Führung der dünnsten richtbaren Metallprofile unterstützt.

Selbstverständlich ist es möglich, dass bei einer alternativen Ausführungsform der erfindungsgemäßen Vorrichtung 1 Anzahl, Anordnung und Querschnittsgeometrien (Nutbreite, Nuttiefe, Nutwinkel) der unterschiedlichen Führungsnuten und V-Nut(en) an den Stützrollen 10 und den Richtrollen 20 von dem gezeigten Beispiel abweichen können.

Wie **Fig. 1 bis 3** zeigen, sind die unteren Stützrollen 10 an einer Seitenwand als Trägerstruktur 6 um eine horizontale Achse drehbar gelagert, die orthogonal zu der horizontalen Durchlaufrichtung D verläuft. Die verstellbaren oberen Richtollen 20 sind parallel zu den unteren Stützrollen 10 an Lagerschlitten 60 gelagert, die einzeln orthogonal zur Durchlaufrichtung D in Bezug auf die Trägerstruktur 6 verschiebbar sind. So können die oberen Richtrollen 20 einzeln orthogonal zu der Durchlaufrichtung D verstellt werden, um die Vorrichtung 1 an die Breitenabmessung eines zu richtenden Metallprofils anzupassen. Die Einstellung jeder oberen Richtrollen 20 erfolgt mittels eines Betätigungselements 7, hier ein Drehrad, das über ein in **Fig. 2** zu sehendes Hubgetriebe 70 - hier ein Spindeltrieb - mit dem Lagerschlitten 60 gekoppelt ist. Die Einstellungen der oberen Richtrollen 20 wird auf entsprechend zugeordneten Anzeigeinstrumenten 71 angezeigt. Jedes Betätigungselement bzw. Drehrad 7 ist an einer Trägerplatte 61 gelagert, die oben auf der Trägerstruktur 6 angeordnet und damit verbunden ist.

Die Schnittdarstellungen in **Fig. 6** und auch **Fig. 2** zeigen, dass bei der dort gezeigten Vorrichtung 1 die Führungsnuten 11, 12, 13 und die V-Nut 14 an einem Wellenaufsatz 18 ausgebildet sind, der in bekannter Weise mittels eines Spannsatzes 8 an dem ersten bzw. freien Wellenende 17 einer Welle befestigt ist, die an ihrem zweiten Wellenende 19 angetrieben wird. Selbstverständlich ist es auch möglich, zur Befestigung des Wellenaufsatzes 18 an dem freien Wellenende 17 eine andere Welle-Nabe-Verbindung einzusetzen, z. B. kraftschlüssig durch Presspassungen oder Spannelemente wie z. B. Klemmnaben oder Schrumpfscheiben. Alternativen dazu bestehen in formschlüssigen Welle-Nabe-Verbindungen, die über Formgebung, z. B. durch Keilwellen-, Polygon-, Zahnwellenprofil, eine Kerbverzahnung oder zusätzliche Mitnehmerelemente wie Passfedern die Verbindung bereitstellen. Ferner können vorgenannte auch kombiniert werden, und gegebenenfalls sind auch stoffschlüssige Welle-Nabe-Verbindungen durch Kleben, Löten oder Schweißen denkbar, allerdings können lösbare Welle-Nabe-Verbindungen bevorzugt sein.

Der mit der Welle drehfest verbundene Wellenaufsatz 18 bildet dann die jeweilige Stützrolle 10 bzw. Richtrolle 20. Die Wellenaufsätze 18 lassen sich austauschen und ermöglichen so nicht nur Ersatz bei Defekt, sondern können die Variabilität der Vorrichtung 1 weiter erhöhen. Denn damit ist es möglich, dass eine Vorrichtung 1 mehrere Sets aus Wellenaufsätzen 18 aufweisen könnte, deren Führungsnuten sich unterscheiden. Ein erstes Set könnte für jede Stützrolle 10 und Richtrolle 20 einen Wellenaufsatz 18 wie gezeigt mit den drei Führungsnuten 11, 12, 13 und der V-Nut 14 aufweisen. Ein zweites Set kann aus Wellenaufsätzen mit zumindest drei Führungsnuten bestehen, deren Nutquerschnitte (Nutbreite, Nuttiefe) sich von den denen der drei Führungsnuten 11, 12, 13 der Wellenaufsätze 18 des ersten Sets unterscheiden.

In einem Betrieb kann die Vorrichtung 1 mit einem Set Wellenaufsätze ausgestattet werden, die das hochkantige Richten von Metallprofilen mit Breiten- und Dickenabmessungen ermöglichen, die vorwiegend in dem jeweiligen Betrieb verwendet werden. Damit erübrigen sich weitere Richtmaschinen, und ein Umrüsten der Vorrichtung 1 mit einem anderen Set Wellenaufsätze wäre nur erforderlich, wenn Metallprofile mit abweichenden Breiten- und Dickenabmessungen verwendet werden, die sich nicht mit dem bestehenden Set Wellenaufsätze richten lassen.

Für eine gute Zugänglichkeit ragen die Wellenaufsätze 18 am ersten Wellenende 17 (bzw. das erste Wellenende mit den Führungsnuten bei einer alternativen, nicht dargestellten einstückigen Ausführung der Stützrollen 10 und Richtrollen 20) auf einer Seite der Vorrichtung 1 aus der Trägerstruktur 6 hinaus. Wie in **Fig. 2** zu sehen, ragt auf der anderen, dem Antriebsmotor 2 zugewandten Seite das Antriebswellenende 19 jeder Welle aus einer weiteren Trägerstruktur 6 hinaus. Zwischen den beiden Wellenenden 17, 19 weist jede Welle einen im Durchmesser vergrößerten Richtwellenabsatz 16 auf, der zwischen den beiden Trägerstrukturen 6 angeordnet ist. Mit dem Richtwellenabsatz 16 wird das Richten von flachen Metallprofilen ermöglicht, die eine Krümmung um eine Krümmungsachse aufweisen, die parallel zu der längeren Breitenabmessung, bzw. orthogonal zu der Längs- und der kürzeren Dickenabmessung des zu richtenden Metallprofils verläuft. Die Absatzbreite des Richtwellenabsatzes 16 ist so breit gewählt, dass eine Vielzahl länglicher Metallprofile mit unterschiedlichen Breitenabmessungen gerichtet werden kann. Damit ermöglicht die Vorrichtung 1 zusätzlich zu dem Richten von hochkantig geführten flachen Metallprofilen ohne Umrüsten auch das horizontale Richten flacher Metallprofile.

Anhand **Fig. 4** **und** **Fig. 2** wird die Kopplung der Stützrollen 10 und Richtrollen 20 mit dem Antriebsmotor 2 über das Getriebe 3 beschrieben. Dabei treibt der Antriebsmotor 2 über eine Antriebswelle 30 eine der unteren Stützrollen 10 an, im gezeigten Beispiel die in Durchlaufrichtung D erste Stützrolle 10, die sich in der Rückansicht in **Fig. 4** rechts befindet. Die Antriebswelle 30 ist dazu koaxial mit dem Antriebswellenende 19 der in Durchlaufrichtung D erste Stützrolle 10 verbunden. Um das Drehmoment von der erste Stützrolle 10 auf die weiteren Stützrollen 10 mit gleichem Drehsinn zu übertragen, sind an den Antriebswellenenden 19 der Stützrollen 10 erste Zahnräder 31 angeordnet, die über zweite Zahnräder 32 in Eingriff stehen. Dabei sind die zweiten Zahnräder 32 in Durchlaufrichtung D versetzt zu den ersten Zahnrädern 31 an der Trägerstruktur 6 gelagert, sodass jedes zweite Zahnrad 32 (über Welle 35 für zweites Zahnrad 32 bzw. erste Zugmittelscheibe 33) mit zwei ersten Zahnrädern 31 in Eingriff steht. Und damit alle Stützrollen 10 mit der gleichen Drehzahl angetrieben werden, liegt das Übersetzungsverhältnis bei 1, d. h. die Anzahl der Zähne der ersten und zweiten Zahnräder 31, 32 ist gleich. Auf diese Weise wird eine Zahnradkette gebildet, in der sich die ersten und zweiten Zahnräder 31, 32 abwechseln, sodass alle ersten Zahnräder 31, und damit die unteren Stützrollen 10, gleichsinnig und gleichschnell angetrieben werden.

Zum Antrieb der oberen Richtrollen 20 - mit gleicher Drehzahl, aber gegensinnig zu den unteren Stützrollen 10 - weist das Getriebe 3 der Vorrichtung 1 für jede obere Richtrolle 20 einen Zugmitteltrieb auf, der hier als Kettentrieb mit einer Kette als Zugmittel und Kettenrädern als Zugmittelscheiben ausgeführt ist. Wie in **Fig. 4** zu sehen, ist jedes zweite Zahnrad 32 drehfest und koaxial mit jeweils einem ersten Kettenrad 33 verbunden, das zusammen mit dem zweiten Zahnrad 32 gegensinnig zu den ersten Zahnrädern 31 dreht. In **Fig. 4** drehen die ersten Zahnräder 31 gemäß der angegebenen Durchlaufrichtung D entgegen dem Uhrzeigersinn und die mit den zweiten Zahnrädern 32 verbundenen ersten Kettenrädern 33 im Uhrzeigersinn.

Jedes erste Kettenrad 33 ist über jeweils eine Kette 34 unter Beibehaltung des Drehsinns mit einem zweiten Kettenrad 38 gekoppelt, das drehfest und koaxial mit einer oberen Richtrolle 20 verbunden bzw. an deren Antriebswellenende 19 angeordnet ist. Anders ausgedrückt, sind die oberen Richtrollen 20 über jeweils einen Kettentrieb aus erstem Kettenrad 33, Kette 34 und zweitem Kettenrad 38 mit den zweiten Zahnrädern 32 verbunden, die mit den ersten Zahnrädern 31 in Eingriff stehen. Damit die Richtrollen 20 mit der gleichen Drehzahl wie die Stützrollen 10 angetrieben werden, weist auch der Kettentrieb ein Übersetzungsverhältnis von 1 auf, d. h. die Anzahl der Zähne der ersten und zweiten Kettenräder 33, 38 ist gleich.

Um die Kettenspannung bei Verstellung der Richtrollen 20 orthogonal zur Durchlaufrichtung D aufrecht zu erhalten, wird die jeweilige Kette 34 über jeweils ein inneres Spannrad 36 gelenkt, das einenends an einem Spannhebel 37 gelagert ist. Dieser ist andereneds oberhalb des zweiten Kettenrads 38 an der Trägerstruktur 6 mit einem Spannelement 39 federnd befestigt. Das Spannelement 39 umfasst ein Gummielement zwischen zwei ineinander angeordneten Hülsenelementen und stellt durch Torsion des Gummielements eine kontinuiere Spannung bereit. Die Vorspannung erfolgt durch Ausrichtung des Spannhebels 37 an dem an der Trägerstruktur 6 befestigten Spannelement 39. Ferner werden durch die Gummilagerung mit dem Spannelement auch Vibrationen gedämpft. Der Spannhebel 37 hat, wie in **Fig. 4** zu sehen ist, zur Variation des Hebelarms zwei Aufnahmen zur wahlweisen Lagerung des Spannrads 36, das vorliegend an der äußeren Aufnahme gelagert ist, die den größeren Hebelarm zu dem Spannelement 39 bereitstellt.

Das Spannrad 36 ist dabei in Durchlaufrichtung D versetzt zu dem ersten und zweiten Kettenrad 33, 38 positioniert, die vertikal übereinander angeordnet sind und so mit dem Spannrad 36 ein Dreieck bilden. Mit der in **Fig. 4** angegebenen Durchlaufrichtung D drehen die ersten und zweiten Kettenräder 33, 38 sowie die Spannräder 36 im Uhrzeigersinn, wobei das Leertrum, d. h. das lose, nicht gezogene Trum der Kette 34, zwischen dem ersten Kettenrad 33 und dem zweiten Kettenrad 38 über das Spannrad 36 verläuft, und das Last- bzw. Zug- oder Arbeitstrum der Kette 34, das gezogen wird, vertikal von dem zweiten Kettenrad 38 und dem ersten Kettenrad 33 verläuft.

Nicht figurativ gezeigt ist eine vorteilhafte Modifikation des Getriebes 3, bei dem der in Durchlaufrichtung D erste Kettentrieb (in **Fig. 4** rechts) ein zweites Spannrad aufweist, das am Leertrum zwischen dem ersten Spannrad 36 und dem zweiten Kettenrad 38 angeordnet ist, um die Kettenspannung zu erhöhen und/oder - als äußeres Spannrad - den Umschlingungswinkel des zweiten Kettenrads 38 zu vergrößern. Dies gestattet eine höhere Kraftübertragung, was insbesondere am ersten Kettentrieb sinnvoll ist, dessen erstes Kettenrad 33 mit dem zweiten Zahnrad 32 verbunden ist, das mit dem ersten Zahnrad 31 der in Durchlaufrichtung D ersten Stützrolle 10 kämmt. Und da diese ersten Stützrolle 10 über die Antriebswelle 30 von dem Antriebsmotor 2 angetrieben wird, wird an dem ersten Kettentrieb die größte Kraft übertragen. Für die weiteren Kettentriebe, an denen kleinere Kräfte übertragen werden, ist ein solches zweites Spannrad nicht erforderlich, kann aber gegebenenfalls auch integriert werden.

Eine alternative, nicht abgebildete Vorrichtung kann anstelle des Kettentriebs als Zugmitteltrieb ein Seil-, Band- oder Riementrieb aufweisen. Dabei werden als Zugmittel Seile, Bänder oder Riemen, z. B. Zahnriemen, eingesetzt, die entsprechend über Seil-, Band- oder Riemenscheiben oder -rollen geführt werden.

### BEZUGSZEICHENLISTE

- 1: Vorrichtung zum Richten von Metallprofilen
- 2: Antriebsmotor
- 3: Getriebe
- 4: Steuereinheit
- 5: Basis
- 6: Trägerstruktur
- 7: Bedienelement
- 8: Spannsatz
- 10: Untere Stützrolle
- 11, 12, 13: Führungsnuten
- 14: V-Nut
- 15: Endabsatz
- 16: Richtwellenabsatz
- 17: Erstes Wellenende
- 18: Wellenaufsatz
- 19: Zweites Wellenende/Antriebswellenende
- 20: obere Richtrolle
- 30: Antriebswelle
- 31: Erstes Zahnrad
- 32: Zweites Zahnrad
- 33: Erste Zugmittelscheibe
- 34: Zugmittel
- 35: Welle für zweites Zahnrad/erste Zugmittelscheibe
- 36: Spannrad
- 37: Spannhebel
- 38: Zweite Zugmittelscheibe
- 39: Spannelement
- 60: Lagerschlitten
- 61: Trägerplatte
- 70: Hubgetriebe
- 71: Anzeigeinstrument

- D: Durchlaufrichtung
- a, b, c: Nutbreite
- t: Nuttiefe
- δ: Nutwinkel

## Patentansprüche

1. Vorrichtung (1) zum Richten von länglichen Metallprofilen, wobei die Vorrichtung (1) entlang einer horizontalen Durchlaufrichtung (D) für die zu richtenden Metallprofile zumindest drei untere Stützrollen (10) und zumindest zwei obere Richtrollen (20) aufweist, die in Durchlaufrichtung (D) zu den unteren Stützrollen (10) versetzt angeordnet sind, wobei jede obere Richtrolle (20) orthogonal zu der Durchlaufrichtung (D) verstellbar ist,
**dadurch gekennzeichnet, dass**
jede untere Stützrolle (10) und jede obere Richtrolle (20) parallel zur Durchlaufrichtung (D) zumindest zwei umfängliche Führungsnuten (11, 12, 13) mit unterschiedlichen Nutbreiten (a, b, c) aufweist, die zur Führung unterschiedlicher länglicher Metallprofile ausgebildet sind, deren Querschnitt eine kürzere Dickenabmessung und eine längere Breitenabmessung aufweist, wobei sich die länglichen Metallprofile zumindest hinsichtlich der Dickenabmessung unterscheiden,
wobei jede Nutbreite (a, b, c) einer der unterschiedlichen Dickenabmessungen der länglichen Metallprofile entspricht, und ein Richtabstand zwischen den verstellbaren oberen Richtrollen (20) und den unteren Stützrollen (10) an die Breitenabmessung der länglichen Metallprofile anpassbar ist.

2. Vorrichtung (1) nach Anspruch 1,
**dadurch gekennzeichnet, dass**
jede untere Stützrolle (10) und jede obere Richtrolle (20) parallel zur Durchlaufrichtung (D) zumindest drei umfängliche Führungsnuten (11, 12, 13) mit unterschiedlichen Nutbreiten (a, b, c) aufweist, und/oder
die zumindest zwei Führungsnuten (11, 12, 13) Rechtecknuten (11, 12, 13) sind, und/oder
eine Nuttiefe (t) jeder Führungsnut (11, 12, 13) zumindest der jeweiligen Nutbreite (a, b, c) entspricht.

3. Vorrichtung (1) nach zumindest einem der Ansprüche 1 bis 2,
**dadurch gekennzeichnet, dass**
jede untere Stützrolle (10) und jede obere Richtrolle (20) parallel zur Durchlaufrichtung (D) ferner eine umfängliche V-Nut (14) aufweist, die zum Führen länglicher Metallprofile mit einem kreisförmigen oder einem regelmäßig polygonalen Querschnitt ausgebildet ist.

4. Vorrichtung (1) nach Anspruch 3,
**dadurch gekennzeichnet, dass**
die V-Nut (14) an einem im Durchmesser vergrößerten Endabsatz (15) neben den zumindest zwei Führungsnuten (11, 12, 13) ausgebildet ist, wobei die V-Nut (14) auf einem größeren Durchmesser liegt als die zumindest zwei Führungsnuten (11, 12, 13).

5. Vorrichtung (1) nach zumindest einem der Ansprüche 1 bis 4,
**dadurch gekennzeichnet, dass**
jede untere Stützrolle (10) an einer Trägerstruktur (6) gelagert ist, und jede obere Richtrolle (20) an jeweils einem in Bezug auf die Trägerstruktur (6) orthogonal zu der Durchlaufrichtung (D) einzeln verstellbaren Lagerschlitten (60) gelagert ist, der jeweils über ein Hubgetriebe (70) mit einem Betätigungselement (7) gekoppelt ist, das an einer mit der Trägerstruktur (6) verbundenen Trägerplatte (61) gelagert ist.

6. Vorrichtung (1) nach zumindest einem der Ansprüche 1 bis 5,
**dadurch gekennzeichnet, dass**
zumindest eine der unteren Stützrollen (10) motorisch angetrieben ist, wobei die Vorrichtung (1) einen Antriebsmotor (2) aufweist, der über eine Antriebswelle (30) mit einer ersten der unteren Stützrollen (10) verbunden ist.

7. Vorrichtung (1) nach Anspruch 6,
**dadurch gekennzeichnet, dass**
die Vorrichtung (1) ein Getriebe (3) aufweist, das die erste untere Stützrolle (10) mit
- zumindest einer weiteren der unteren Stützrollen (10) koppelt, sodass zumindest zwei untere Stützrollen (10) angetrieben sind, oder mit
- allen weiteren unteren Stützrollen (10) koppelt, sodass alle unteren Stützrollen (10) motorisch angetrieben sind, oder mit
- allen weiteren unteren Stützrollen (10) und mit den oberen Richtrollen (20) koppelt, sodass alle unteren Stützrollen (10) und alle oberen Richtrollen (20) motorisch angetrieben sind.

8. Vorrichtung (1) nach Anspruch 7,
**dadurch gekennzeichnet, dass**
das Getriebe (3), das die erste untere Stützrolle (10) mit allen weiteren unteren Stützrollen (10) und mit den oberen Richtrollen (20) koppelt, zumindest drei erste Zahnräder (31), die mit den zumindest drei unteren Stützrollen (10) verbunden sind, und zumindest zwei zweite Zahnräder (32) aufweist, die an einer Trägerstruktur (6) gelagert sind und mit jeweils zwei der ersten Zahnräder (31) in Eingriff stehen, sodass eine Zahnradkette aus abwechselnd ersten und zweiten Zahnrädern (31, 32) gebildet ist,
wobei jedes zweite Zahnrad (32) drehfest und koaxial mit jeweils einer ersten Zugmittelscheibe (33) verbunden ist, die über ein Zugmittel (34) mit einer zweiten Zugmittelscheibe (38) gekoppelt ist, und
wobei jede obere Richtrolle (20) mit jeweils einer der zweiten Zugmittelscheiben (38) verbunden ist, und wobei
jedes Zugmittel (34) über zumindest ein Spannrad (36) gelenkt wird, das an einem Spannhebel (37) gelagert ist, der an der Trägerstruktur (6) befestigt ist.

9. Vorrichtung (1) nach zumindest einem der Ansprüche 1 bis 8,
**dadurch gekennzeichnet, dass**
jede untere Stützrolle (10) und jede obere Richtrolle (20) als Welle mit einem ersten Wellenende (17), das die zumindest zwei Führungsnuten (11, 12, 13) aufweist, und einem zweiten Wellenende (19) ausgebildet ist, das ein Antriebswellenende (19) ist, wobei die zumindest zwei Führungsnuten (11, 12, 13) bevorzugt an einem Wellenaufsatz (18) ausgebildet sind, der drehfest mit dem ersten Wellenende (17) verbunden ist.

10. Vorrichtung (1) nach Anspruch 9,
**dadurch gekennzeichnet, dass**
jede Welle zwischen dem ersten Wellenende (17) und dem zweiten Wellenende (19) einen Richtwellenabsatz (16) mit einer Absatzbreite aufweist, die zumindest der Breitenabmessung der länglichen Metallprofile entspricht,
wobei der Richtwellenabsatz (16) zwischen zwei Trägerstrukturen (6) gelagert ist, aus denen einerseits das erste Wellenende (18) und andererseits das Antriebswellenende (19) herausragt.
